# EUROPÄISCHE PATENTSCHRIFT

(11) **EP 1 328 170 B1**
(45) Veröffentlichungstag und Bekanntmachung des Hinweises auf die Patenterteilung: **01.08.2007**
(21) Anmeldenummer: 01982404.4
(22) Anmeldetag: 06.10.2001
(51) Int. Cl.: A24C 5/354, A24C 5/358

(54) **BEHÄLTER, VORRICHTUNG UND VERFAHREN ZUM TRANSPORTIEREN VON STABFÖRMIGEN ARTIKELN DER TABAKVERARBEITENDEN INDUSTRIE**
CONTAINER, DEVICE AND METHOD FOR TRANSPORTING BAR-SHAPED ARTICLES IN THE TOBACCO INDUSTRY
CONTENANT, DISPOSITIF ET PROCEDE POUR TRANSPORTER DES ARTICLES DE FORME ALLONGEE DANS L'INDUSTRIE DU TABAC

(30) Priorität: 18.10.2000 DE 10051790
(43) Veröffentlichungstag der Anmeldung: 23.07.2003
(73) Patentinhaber: Hauni Maschinenbau AG, 21033 Hamburg (DE)
(72) Erfinder: BUDNY, Piotr, 21035 Hamburg (DE)
(74) Vertreter: Meier, Frank
(86) Internationale Anmeldenummer: PCT/EP2001/011552
(87) Internationale Veröffentlichungsnummer: WO 2002/032237

(56) Entgegenhaltungen:
- WO-A-94/13161
- DE-A- 1 432 733
- FR-A- 2 451 875
- GB-A- 911 942
- GB-A- 1 197 725
- GB-A- 2 008 526
- GB-A- 2 151 218
- GB-A- 2 190 346
- US-A- 2 591 202
- US-A- 5 743 067

## Beschreibung

Die Erfindung betrifft ein Verfahren nach dem Oberbegriff des Anspruches 1, eine Vorrichtung nach dem Oberbegriff des Anspruches 13 und einen Behälter nach dem Oberbegriff des Anspruches 23.

Unter "stabförmige Artikel der tabakverarbeitenden Industrie" werden hier insbesondere Zigaretten, Filterzigaretten und Filterstäbe verstanden. Der Einfachheit halber wird im folgenden nur noch von Zigaretten gesprochen.

In der tabakverarbeitenden Industrie werden die Zigaretten für den Transport von den Produktionsmaschinen zu den Packmaschinen in Behälter, die im Stand der Technik als Schragen bezeichnet werden, gepackt. Zu diesem Zweck sind spezielle Befüllvorrichtungen entwickelt worden. Das Befüllen der Schragen geschieht dabei zumeist von der Seite her, wobei die quaderförmigen Schragen zur Seite hin offen sind. Dabei werden die Zigaretten entweder Einzellage für Einzellage in den Schragen geschoben oder in mehreren zuvor gebildeten Teilvorräten eingeschoben. Eine Vorrichtung bzw. ein Verfahren der genannten Art ist aus der eigenen DE-OS 21 45 133 bekannt. Da die Schragen zum Entleeren auch nach oben hin offen ausgebildet sind, können Sie auch von oben her befüllt werden, wie dies beispielsweise in der eigenen DE 31 03 836 beschrieben ist.

Die Schragen können dann zwischengelagert oder direkt entsprechenden Packmaschinen zum Verpacken der Zigaretten zugeführt werden. Beim Transport werden die Zigaretten am seitlichen Herausfallen aus den Schragen nur durch die Schwerkraft und die daraus resultierende gegenseitige Reibung zwischen den Zigaretten gehindert. Da die Zigaretten jedoch sehr leicht sind, wird das Herausfallen weiter durch leichtes Verkippen der Schragen während des Transportes erschwert. Zum Transport der schräggestellten Schragen sind aber spezielle Vorrichtungen notwendig.

Zum Entleeren der Zigaretten aus den Schragen in die Magazine der Packmaschinen sind wiederum spezielle Entleervorrichtungen notwendig. Diese sogenannten Schragenentleerer verkippen die Schragen um 180° und Entleeren die Zigaretten durch die obere Öffnung der Schragen in das Magazin der Packmaschine. Eine derartige Vorrichtung, die einen Schragenkippmechanismus aufweist, ist beispielsweise aus der eigenen DE 16 32 204 bekannt.

Nachteilig im Stand der Technik ist es, daß zum Befüllen, zum Transportieren und zum Entleeren der Schragen jeweils unterschiedliche und speziell ausgebildete Vorrichtungen notwendig sind. Darüber hinaus müssen die Schragen sowohl beim Befüllen als auch beim Entleeren derselben einzeln behandelt werden, wodurch die Leistungsfähigkeit derartiger Anlagen begrenzt ist.

Aus der DE 14 32 733 sind zwar Behälter bekannt, die in einer lückenlosen Behälterreihe befüllt werden können; eine Entleerung der dort verwendeten Behälter ist jedoch ebenfalls nur Behälter für Behälter möglich. Darüber hinaus werden die Zigaretten in diesem Stand der Technik beim Befüllen aus einem einlagigen Zigarettenstrom bzw. einem diesem Strom nachgeschalteten Puffer den Behältern zugeführt, was die Leistungsfähigkeit dieser bekannten Vorrichtung ebenfalls begrenzt.

Aus dem US 5,743,067 ist es bekannt, Einzelzigaretten über Schächte in einen mit einem insgesamt absenkbaren Boden versehenen Behälter herabzulassen. Aus der GB 2 008 526 ist es bekannt, Behälter mit stabförmigen Artikeln der tabakverarbeitenden Industrie zu befüllen, wobei sowohl die Behälter als auch die Artikel der Befüllstrecke zugefördert werden, sodass die Behälter während des Durchlaufens der Befüllstrecke von oben mit dem Massenstrom beschickt werden können. Die Erfindung geht von diesem nächstliegenden Stand der Technik aus.

Aus der WO 94/13161 ist ein Behälter zum Transportieren von stabförmigen Artikeln der tabakverarbeitenden Industrie bekannt, mit einem im Behälter verbleibenden Boden, wobei der Boden mindestens abschnittsweise relativ zum Behälter ungleichmäßig bewegbar ist.

Aufgabe der vorliegenden Erfindung ist es, Verfahren, Vorrichtungen und Behälter der eingangs genannten Art zur Verfügung zu stellen, die ein gegenüber dem Stand der Technik leistungsfähigeres und flexibleres Befüllen von Behältern zum Transportieren der Zigaretten ermöglichen.

Diese Aufgabe wird durch ein Verfahren gemäß Anspruch 1, eine Vorrichtung gemäß Anspruch 12 und einen Behälter gemäß Anspruch 22 gelöst. Die Vorteile der Erfindung liegen insbesondere darin, daß aufgrund des Befüllens der sich in einer bevorzugt lückenlosen Behälterreihe befindenden Behälter aus einem, bevorzugt in der gleichen Richtung verlaufenden, kontinuierlichen, d.h. ununterbrochenen, Massenstrom eine erheblich leistungsfähigere Befüllung von Behältern mit Zigaretten erreicht werden kann. Denn durch die lückenlose Behälterreihe ist es möglich, die Zigaretten aus dem Massenstrom nahezu ohne Lückenbildung in die Behälter zu füllen.

Die Erfindung schließt die Erkenntnis ein, daß insbesondere aufgrund des in einem spitzen Winkel aufeinander zulaufenden Zusammenführens von Massenstrom aus Zigaretten und ununterbrochenem Behälterstrom eine besonders schonende, schnelle und eine nahezu perfekte Anordnung von Zigaretten in den Behältern ermöglichende Befüllung der Behälter verwirklicht wird. Dabei hat es sich herausgestellt daß die Bewegungsrichtung des Behälterstromes mit der Bewegungsrichtung des Massenstromes aus Zigaretten einen spitzen Winkel von weniger als 40°, weiter bevorzugt weniger als 30°, einschließen sollte, um die Leistungsfähigkeit eines derartigen Verfahrens zu maximieren.

Die Erfindung schließt weiterhin die Erkenntnis ein, daß aufgrund des beweglichen Bodens der Behälter bzw. des kontinuierlichen Absenkens des Behälterbodens während des Durchlaufens einer Befüllstrecke - mit Hilfe einer entsprechenden an einer Befüllstrecke angeordneten Absenkvorrichtung für den Boden - die Zigaretten schonend und kontinuierlich und vor allem auch aus einem Massenstrom in die einzelnen Behälter einfüllbar sind. Darüber hinaus wird durch den vorteilhaft mit der Erfindung verbundenen kontinuierlichen Übergang des Massenstromes der Zigaretten in den eigentlichen Befüllvorgang und schließlich in die Behälter selbst eine Richtungsänderung der Zigaretten überflüssig. Auch wird hierdurch eine erhebliche Geschwindigkeitserhöhung derartiger Vorrichtungen erzielt.

Weiterhin wird durch das Absenken des Bodens der Behälter erreicht, daß das erfindungsgemäße Verfahren reversibel ausführbar ist, indem einfach der Behälterboden mit derselben, jedoch rückwärtslaufenden Vorrichtung angehoben wird und somit der Behälter entleert wird. Daher ist aufgrund der Erfindung nur noch eine Vorrichtung notwendig, um sowohl das Befüllen als auch das Entleeren der Behälter durchzuführen.

Im folgenden seien einige vorteilhafte Ausführungsformen des erfindungsgemäßen Verfahrens, der erfindungsgemäßen Vorrichtung und des erfindungsgemäßen Behälters genannt.

Als besonders vorteilhaft hat es sich erwiesen, wenn bei dem Verfahren der Boden des Behälters derart abgesenkt wird, daß sich ein gleichbleibender Abstand zwischen dem Boden und der dem Boden abgewandten Begrenzung des Massenstromes während des Aufenthaltes der Befüllstrecke ergibt. Hierdurch wird ein Zusammendrücken des Massenstromes während des Befüllvorganges auf der Befüllstrecke vermieden. Auch sollten die Artikel generell queraxial zur Längsachse der Behälter den Behältern--zugeführt und in diese gefüllt werden, um den Massenstrom aus Zigaretten in der aus der Zigarettenindustrie bekannten Art und Weise bis zu der Befüllstrecke führen und in die Behälter versenken zu können.

Bei der erfindungsgemäßen Vorrichtung zum Befüllen eines Behälters mit Zigaretten weisen die Mittel zum Befüllen der Behälter mit den Zigaretten aus einem kontinuierlichen Massenstrom Mittel zum Absenken eines im Behälter verbleibenden Bodens des Behälters relativ zum Behälter auf. Diese Mittel zum Absenken sind bevorzugt im Bereich der Befüllstrecke vorgesehen und weisen weiter bevorzugt eine Zwangsführung für den Boden des Behälters im Bereich der Befüllstrecke auf. Diese Zwangsführung kann beispielsweise seitlich der Befüllstrecke angeordnete Führungen zum Führen des Bodens des Behälters aufweisen, in welche Führungen entsprechende Nasen oder Rollen, die parallel zu den Stirnseiten des Behälters beweglich sind, eingreifen können. Diese Nasen oder Rollen sind dann mit dem Boden des Behälters verbunden. Auf diese Weise läßt sich die erfindungsgemäße Vorrichtung besonders einfach realisieren.

Die Zwangsführung ist bevorzugt derart ausgebildet, daß sie parallel zu einer der Befüllstrecke abgewandten Begrenzung für die Zigaretten in der Zufördereinrichtung angeordnet ist. Auf diese Weise kommt es in, der Vorrichtung nicht zu einem Zusammendrücken des Massenstromes während des Befüllvorganges auf der Befüllstrecke.

In einer besonders bevorzugten Ausführungsform sind darüber hinaus Mittel zum Bilden einer lückenlosen Behälterreihe zumindest im Bereich der Befüllstrecke vorgesehen, welche Mittel bevorzugt ein zusätzlich zu einem An- und Abförderband für die Behälter zu und von der Befüllstrecke vorgesehenes, die Behälter zumindest im Bereich der Befüllstrecke zwangsführendes zweites Förderband, welches weiter bevorzugt gegenüber dem Zu- und Abförderband mit geringerer Geschwindigkeit läuft, umfassen. Das somit gegenüber dem die Behälter in einer Zwangsführung fördernden zweiten Förderband mit erhöhter Geschwindigkeit laufende erste Förderband drückt die Behälter im Bereich der Befüllstrecke aneinander, so daß eine lückenlose Behälterreihe entsteht. Nach Verlassen der Befüllstrecke endet die Zwangsführung. Daher kann das schnellerlaufende erste Förderband die befüllten Behälter von der Befüllstrecke bzw. von dem in Förderrichtung hinter dem befüllten

Behälter liegenden Behälter wegbeschleunigen. Hierdurch läßt sich die für die Weiterverarbeitung und gegebenenfalls erforderliche Vereinzelung der Behälter nötige Beabstandung zwischen den beiden Behältern herstellen.

In einem Ausführungsbeispiel der Erfindung ist der Boden des Behälters aus in Längserstreckung des Bodens hintereinander angeordneten Gliedern aufgebaut, die paarweise miteinander verbunden sind. Auf diese Weise läßt sich der flexible und bewegliche Boden besonders einfach realisieren. Dabei sind benachbarte Glieder durch paarweise Lagerung auf einer gemeinsamen Achse miteinander verbunden, welche Achse bevorzugt gleichzeitig durch entsprechende zu den Stirnseiten der Behälter parallel verlaufende Schlitze in den Seitenwänden des Behälters nach außen ragt und somit in Eingriff mit der Zwangsführung für den Boden gelangen kann. Die Achsen können an ihren außerhalb des Behälters liegenden Enden auch kleine Rollen tragen, die in der Zwangsführung laufen.

Weiter ist es bei den erfindungsgemäßen Behältern vorteilhaft, wenn die angesprochenen Glieder des Bodens auf der gemeinsamen Achse mit Spiel gelagert sind. Auf diese Weise wird es ermöglicht, daß bei dem Absenken nur eines Teils des Bodens oder bei einer Schrägstellung des Bodens im Verlauf der Befüllstrecke die mit einer Schrägstellung inhärent verbundene Verlängerung des Bodens im Bereich der Befestigung der Glieder an den gemeinsamen Achsen ausgeglichen werden kann. Zu diesem Zweck sind in den Gliedern die Achsen umfassende Durchbrüche vorgesehen. Dabei sind zumindest die in den Durchbrüchen liegenden Abschnitte der angesprochenen Achsen kleiner als die Weite der Durchbrüche, um das Spiel zu ermöglichen. Dabei können die Achsen im Querschnitt hundeknochenförmig ausgebildet sein, wodurch die Drehfähigkeit der derart gelagerten Glieder um diese Achsen erhöht wird, aber ein vertikales Schlackern vermieden wird.

Weitere vorteilhafte Ausführungen der Erfindung sind in den Unteransprüchen angegeben.

Anhand der Zeichnung werden nun Ausführungsbeispiele der Erfindung beschrieben.

Die Zeichnung zeigt:
- Fig. 1: eine perspektivische Ansicht einer Ausführungsform der erfindungsgemäßen Vorrichtung;
- Fig. 2: einen Ausschnitt der Vorrichtung gemäß Fig. 1;
- Fig. 3: die Vorrichtung gemäß Fig. 1 in einer Darstellung ohne Behälter, jedoch mit Antrieben für die Vorrichtung;
- Fig. 4: einen der in der Vorrichtung gemäß Fig. 1 verwendeten Behälter in einer perspektivischen Ansicht;
- Fig. 5: der Behälter gemäß Fig. 4 mit teilweise geöffneten Seitenwänden;
- Fig. 6: eine zweite Ausführungsform eines erfindungsgemäßen Behälters;
- Fig. 7: eine perspektivische und vergrößerte Detailansicht der Glieder des Bodens des Behälters gemäß Fig. 4;
- Fig. 8: die Ansicht gemäß Fig. 7 mit teilweise von den Achsen gelösten Glieder; und
- Fig. 9: eine Seitenansicht der Darstellung gemäß Fig. 8, wobei jedoch in jedem Glied die entsprechenden Achsen zur Verdeutlichung der Funktion dargestellt sind.

Fig. 1 zeigt eine perspektivische Darstellung einer erfindungsgemäßen Vorrichtung 1. Die Vorrichtung dient zum Befüllen von Behältern 2 mit nicht dargestellten Zigaretten. Die Vorrichtung 1 kann jedoch auch zum Befüllen der Behälter 2 mit anderen Artikeln der tabakverarbeitenden Industrie verwendet werden.

Die in der Fig. 1 schematisch dargestellte Vorrichtung 1 weist eine Montageplatte 4 auf, an der die im folgenden beschriebenen Bestandteile der Vorrichtung 1 mit nicht dargestellten, jedoch üblichen Befestigungsmitteln befestigt sind. Weiterhin weist die Vorrichtung 1 eine Befüllstrecke 6 zum Befüllen der Behälter 2, eine Zuführeinrichtung zum Zuführen der Behälter 2 zu der Befüllstrecke 6, eine Zufördereinrichtung 10 zum Zufördern der Zigaretten zu der Befüllstrecke 6, und Mittel 12 zum Befüllen der Behälter 2 mit von der Zufördereinrichtung 10 zugeförderten Zigaretten aus einem kontinuierlichen (nicht dargestellten) Massenstrom aus Zigaretten. Die vorgenannten Bestandteile der Vorrichtung 1 werden im folgenden genauer beschrieben. Die verwendeten Behälter 2 werden weiter unten anhand der Fig. 4 bis 9 genauer beschrieben.

Die Zuführeinrichtung 8 zum Zuführen der Behälter 2 zu der Befüllstrecke weist gemäß den Fig. 1, 2 und 3 ein erstes An- und Abförderband 14 auf. Das An- und Abförderband 14 besteht aus mehreren, hintereinander gereihten Abschnitten, von denen in den Fig. 1, 2 und 3 nur ein Abschnitt dargestellt ist. Das An- und Abförderband 14 weist (siehe vor allem Fig. 3) ein als eigentliches Förderband dienendes, horizontal laufendes Endlosband 16 und Walzen 18 und 20 auf, um die das Endlosband 16 umläuft. Zum Antreiben des An- und Abförderbandes 14 wird die zweite Walze 20 über einen Riemen 22 und ein Getriebe 24 von einem Elektromotor 26 angetrieben.

Die Funktion des An- und Abförderbandes 14 ist folgende:

Zum An- und Abfördern der Behälter 2 werden diese auf das Endlosband 16 verbracht und durch Reibschluß der Unterseite der Behälter 2 mit Oberfläche des Endlosbandes 16 von dem Endlosband 16 mitgenommen, wie dies in der Fig. 1 schematisch mit Hilfe von vier sich hintereinander auf dem An- und Abförderband 14 befindenden Behältern 2 dargestellt ist. Das An- und Abförderband 14 fördert die Behälter 2 zum Befüllen derselben (siehe Fig. 1 bis 3) von rechts nach links durch die Befüllstrecke 6 hindurch.

Die Zufördereinrichtung 10 zum Zufördern der Zigaretten zu der Befüllstrecke 6 bildet vertikal oberhalb des An- und Abförderbandes 14 einen i.w. parallel zu dem An- und Abförderband 14, aber stetig auf diesen zulaufenden Massenstromförderer für die Zigaretten. Der Massenstromförderer 10 weist eine untere Begrenzung 28 und eine obere Begrenzung 30 auf. Der Massenstrom aus Zigaretten bewegt sich zwischen der unteren Begrenzung 28 und der oberen Begrenzung 30 in der Fig. 1 bis 3 ebenfalls von rechts nach links, d.h. von dem rechts dargestellten Beginn 32 der Zufördereinrichtung 10 bis zu der Einmündung des Massenstromes zwischen Enden 34 und 36 der unteren bzw. oberen Begrenzungen 28 bzw. 30 der Zufördereinrichtung 10 in die Befüllstrecke 6.

Sowohl die untere Begrenzung 28 als auch die obere Begrenzung 30 werden durch die Oberflächen von kurzen Bändern 38 gebildet, die beabstandet zueinander als Endlosbänder um jeweils vier Walzen 40 geführt sind. Dabei sind gemäß den Fig. 1 und 2 jeweils vier Bänder 38 parallel zueinander beabstandet zueinander angeordnet. In den durch die Beabstandung gebildeten Lücken 42 werden weitere Bänder 38' geführt, die derart versetzt zueinander angeordnet sind, daß sie nur das äußere Walzenpaar 44 der vier Walzen 40 umfassen, während sie gleichzeitig das benachbart zu dem äußeren Walzenpaar 44 liegende Walzenpaar 46 der nächsten vier Walzen 40' umfassen. Auf diese Weise ergibt sich eine abwechselnd von jeweils sieben, dann vier, dann wieder sieben, dann drei, dann wieder 7, dann wieder vier usw. parallel angeordneten Bändern gebildete Oberfläche der oberen Begrenzung 30. Die untere Begrenzung 28 ist entsprechend aufgebaut.

Gleichzeitig wird durch die in Förderrichtung versetzt auf den Walzen 40, 40'vorgenommene Anordnung der Bänder 38 die Rotationsbewegung einer Walze 40 auf alle anderen benachbarten Walzen 40, 40' der Begrenzungen 30 bzw. 28 übertragen, so daß nur eine der Walzen 40, 40' der Begrenzungen 30 bzw. 28 angetrieben werden muß. Dies ist näher in der Fig. 3 dargestellt. Fig. 3 zeigt den in der Fig. 1 zur Verdeutlichung weggelassenen Elektromotor 48 zum Antreiben der unteren Begrenzung 28 und den Elektromotor 50 zum Antreiben der oberen Begrenzung 30 der Zufördereinrichtung 10. Der Elektromotor 48 treibt direkt über ein Getriebe 52 über eine nicht dargestellte Verbindung eine der Walzen 40 der unteren Begrenzung 28 an. Der Elektromotor 50 treibt über ein Getriebe 54 einen Riemen 56 an, welcher über eine Vielzahl von Umlenkrollen 58 geführt ist und mehrere der Walzen 40 der oberen Begrenzung 30 antreibt.

Die Beabstandung der unteren Begrenzung 28 und der oberen Begrenzung 30 in dem zur Befüllstrecke 6 benachbarten Bereich 60 (siehe Fig. 1) der Vorrichtung 1 ist konstant parallel, so daß es zu keinem Zusammendrücken des Massenstromes von Zigaretten in diesem Bereich kommt. Auch die Elastizität der Bänder 38 ist derart, daß es zu keiner Belastung der die unteren 28 bzw. obere Begrenzung 30 berührenden Zigaretten in dem Massenstrom kommt.

Die Funktionsweise der Zufördereinrichtung 10 ist im übrigen wie bei bekannten Massenstromförderern.

Fig. 2 zeigt, daß die am Beginn 62 der Befüllstrecke 6 endende untere Begrenzung 28 an ihrem Ende 34 mit keilförmigen Verlängerungen 64 versehen ist, um einen stufenlosen Übergang des Massenstromes aus der Zufördereinrichtung 10 und insbesondere von der unteren Begrenzung 28 auf den in der Fig. 2 ganz angehoben dargestellten Boden 66 des jeweils sich an dieser Stelle befindenden Behälters 2 zu ermöglichen. Zu diesem Zweck ist eine an dem Ende 34 liegende Umlenkwalze 68 für die das Ende 34 bildenden Bänder 38' im Durchmesser entsprechend verringert ausgeführt, so daß die Bänder 38' in dem größtmöglichen Maße nahezu bis an die Spitzen 70 der Keile 64 herangeführt werden können, um hier eine Belastung der Zigaretten durch einen unebenen Übergang in den Behälter 2 zu vermeiden.

Die Mittel 12 zum Befüllen der Behälter 2 mit den Zigaretten aus dem kontinuierlichen Massenstrom umfassen den soeben beschriebenen, durch die Keile 64 und durch die im Durchmesser verkleinerten Walzen 68 erzeugten kontinuierlichen Übergang der unteren Begrenzung 28 des Massenstromes in den Beginn 62 der Befüllstrecke 6. Die Mittel 12 umfassen weiterhin Absenkmittel 72 zum Absenken eines jeweils in dem einzelnen Behälter 2 verbleibenden Bodens 66 des Behälters 2 relativ zu diesem Behälter 2. Die Absenkmittel 72 sind im Bereich der Befüllstrecke 6 vorgesehen und bilden im Bereich der Befüllstrecke 6 eine Zwangsführung für in den Behältern 2 verbleibende Böden 66 der Behälter 2. Die Absenkmittel 72 umfassen zu diesem Zweck eine Zwangsführung 74. Die Zwangsführung 74 besteht aus einem mit seiner offenen Seite den Behältern 2 zugewandten U-Profil 76. Das Profil 76 ist in seinem Verlauf gemäß Fig. 1 derart seitlich der Befüllstrecke 6 für die Behälter 2 angeordnet, daß es eine im wesentlichen parallel zur oberen Begrenzung 30 im Bereich der Befüllstrecke 6 verlaufende Zwangsführung 74 bildet. Lediglich am Beginn 62 der Befüllstrecke 6 und am Ende 78 der Befüllstrecke 6 biegt sich die Zwangsführung 74 jeweils leicht in die Horizontale, um das durch die Zwangsführung 74 verursachte Absenken des Behälterbodens 66 am Anfang 62 und am Ende 78 der Befüllstrecke 6 sanfter zu gestalten.

Die Funktionsweise der Mittel 12 ist die folgende:

Um den Behälterboden 66 eines Behälters 2 absenken zu können, wird dieser zunächst durch geeignete Maßnahmen - es wäre beispielsweise ein zweite (nicht dargestellte) Zwangsführung zum Anheben des Behälterbodens denkbar - gemäß Fig. 1 an das obere offene Ende 80 der Behälter 2 angehoben, wie es an dem ganz rechts in der Fig. 1 dargestellten Behälter 2 zu erkennen ist. Wie mit Bezug auf die Fig. 4 bis 9 weiter unten noch genauer erläutert werden wird, weist der Behälter zum Zwecke der Zwangsführung durch die Zwangsführung 74 insbesondere in parallel zu den Stirnseiten 81 in den Seitenwänden 82 der Behälter 2 angeordnete schlitzartige Durchbrüche auf, die vom oberen Ende 80 der Behälter 2 bis zum unteren Ende 86 der Behälter 2 verlaufen. Die in der Fig. 1 dargestellten Behälter 2 weisen sechs derartige schlitzartige Durchbrüche 84 auf; es ist jedoch jede andere Anzahl ebenfalls denkbar. In diesen Schlitzen 84 können sich nach außen ragende Fortsätze des Behälterbodens 66, die hier durch Rollen 88 gebildet werden, auf- und abbewegen.

Am Beginn 62 der Befüllstrecke 6 gelangen die Rollen 88 des Behälterbodens 66 der Behälter 2 in das offene Ende 90 der Zwangsführung 74. In dem die Behälter 2 durch die Zufördereinrichtung 14 von rechts nach links durch die Befüllstrecke 6 bewegt werden, kann die Zwangsführung 74 die sich in dem U-förmigen Profil 76 der Zwangsführung 74 befindenden Rollen 88 des Behälterbodens stetig nach unten drücken und somit den Behälterboden 66 ebenfalls entsprechend dem Verlauf der Zwangsführung 74 nach unten bewegen. Dabei ist die Zwangsführung 74 derart parallel zu der oberen Begrenzung 30 der Zufördereinrichtung 10 angeordnet, daß es zu keinem Zusammendrücken oder Auseinanderfließen des zwischen dem Behälterboden 66 und der oberen Begrenzung 30 liegenden Massenstromes aus Zigaretten kommt.

Um eine lückenlose Behälterreihe im Bereich der Befüllstrecke 6 zu gewährleisten, umfassen die Mittel 12 zum Befüllen der Behälter 2 darüber hinaus Zusammenführmittel 92. Die insbesondere in der Fig. 3 deutlich erkennbaren Zusammenführmittel 92 umfassen ein zusätzlich zu dem An- und Abförderband 14 vorgesehenes, die Behälter 2 im Bereich der Befüllstrecke 6 zwangsführendes zweites, horizontal laufendes Förderband 94. Das zweite Förderband 94 läuft gegenüber dem An- und Abförderband 14 mit geringerer Fördergeschwindigkeit. Das zweite Förderband 94 besteht im wesentlichen aus einem Riemen 96, und aus auf dem Riemen 96 queraxial und in Längserstreckung des Riemens 96 beabstandet angeordneten Führungsstiften 98. Das zweite Förderband 94 kann alternativ auch als Kette ausgebildet sein. Der Riemen 94 läuft als Endlosriemen über zwei Umlenkrollen 100 bzw. 102 am Beginn 62 bzw. am Ende 78 der Befüllstrecke 6 um. Die Umlenkrolle 102 wird über eine Antriebswelle 104, einen diese Antriebswelle 104 antreibenden Riemen 106 und einen den Riemen 106 über ein Getriebe 108 antreibenden Elektromotor 110 angetrieben.

Die Funktion der Führungsstifte 98 ist folgende:

Sie sollen die langsamere Fördergeschwindigkeit des zweiten Förderbandes 94 auf die auf dem ersten Förderband 14 stehenden Behälter 2 übertragen. Zu diesem Zweck weisen die Behälter 2 in den Fig. 1 und 2 dargestellte, an der Unterseite 86 in den Seitenwänden 82 der Behälter 2 vorgesehenen Ausnehmungen 112 auf. Damit die Führungsstifte 98 in die Ausnehmungen 112 gelangen können, weisen die Behälter 2 darüber hinaus in den Stirnseiten 81 ebenfalls am unteren Ende 86 derselben vorgesehene Ausnehmungen 114 auf, in denen der Riemen 96 des zweiten Förderbandes 94 zu liegen kommt, wenn die Behälter 2 auf dem Flachband 16 des ersten Förderbandes 14 stehen.

Die Funktion des Zusammenführmittels 92 ist die folgende:

Die Behälter 2 werden von dem An- und Abförderband 14 auf dem Flachband 16 stehend mit einer bestimmten Geschwindigkeit in Richtung auf die Befüllstrecke 6 befördert. Am Beginn 62 der Befüllstrecke 6 nimmt die Ausnehmung 114 eines jeden Behälters 2 den Riemen 96 des zweiten Förderbandes 94 auf. Der Riemen 96 bewegt sich gegenüber dem Flachband 16 mit einer geringeren Fördergesctiwindigkeit. Das bedeutet, daß nach einer gewissen Zeitspanne ein Behälter 2 soweit relativ zu dem Riemen 96 bewegt wird, bis ein Führungsstift 98 in seiner Ausnehmung 112 zu liegen kommt. In diesem Moment wird der Behälter 2 durch den Führungsstift 98 in der Ausnehmung 112 auf die langsamere Fördergeschwindigkeit des Riemens 96 abgebremst. Da jedoch der nachfolgende Behälter 2 noch nicht die Zwangsführung durch die Führungsstifte 98 erfährt, wird dieser durch das gegenüber dem Riemen 96 mit höherer Fördergeschwindigkeit laufende Förderband 16 in Förderrichtung der Behälter 2 von hinten gegen den bereits zwangsgeführten Behälter 2 geschoben. Auf diese Weise werden am Beginn der Befüllstrecke 6 alle Behälter 2 zusammengeführt, so daß sich im Bereich der Befüllstrecke 6 eine lückenlose Behälterreihe - wie in Fig. 1 dargestellt - ergibt.

Fig. 4 und 5 zeigen einen der Behälter 2 aus der Fig. 1 in einer perspektivischen Einzeldarstellung. Es handelt sich um den am Beginn der Befüllstrecke 6 stehenden Behälter 2. Bei diesem ist ein vorderer Abschnitt 116 des Bodens 66 bereits durch die in der Fig. 4 nicht dargestellte Zwangsführung 74 gemäß den Fig. 1 bis 3 teilweise abgesenkt. Der Boden 66 bildet dabei eine stufenlose Oberfläche für die aufzunehmenden Zigaretten. Der Boden 66 ist in Richtung der Längserstreckung des Bodens 66 aus hintereinander angeordneten Gliedern 118 gebildet. Die Glieder 118 sind an ihren den Stirnseiten 81 des Behälters 2 zugewandten Enden auf Achsen 120 gelagert. Dabei sind zwei benachbarte Glieder 118 immer paarweise auf einer Achse 120 gelagert. Die Glieder 118 selbst bestehen wiederum aus vier nebeneinander, parallel zueinander und beabstandet zueinander angeordneten Gliederelementen 122.

Fig. 5 zeigt den Behälter 2 gemäß Fig. 4 in einer Ansicht, in der die Seitenwände 82 und eine der Stirnseiten 81 teilweise aufgeschnitten sind, um den vollständig an das untere Ende 86 des Behälters 2 abgesenkten Boden 66 sichtbar machen zu können.

Fig. 6 zeigt eine zweite Ausführungsform eines erfindungsgemäßen Behälters 2, bei der am oberen Ende 80 und am unteren Ende 86 an den entsprechenden Enden der Seitenwände 82 Vorsprünge 124 senkrecht zu den Stirnseiten 81 des Behälters verlaufen.

Fig. 7 bis 9 zeigen die in den Behältern 2 gemäß den Fig. 1, 2 und 4 bis 6 verwendeten Glieder 118 in verschiedenen Detailansichten. Fig. 7 zeigt zwei Glieder 118 mit jeweils vier parallel zueinander angeordneten, stangenförmigen Gliederelementen 122. Die Gliederelemente 122 sind auf den Achsen 120 mit Spiel gelagert. Zu diesem Zweck weisen die Gliederelemente 122 an ihren Enden 126 Durchbrüche 128 auf. In diesen Durchbrüchen sind die Achsen 120 gelagert, wobei der Durchmesser der in den Durchbrüchen 128 liegenden Abschnitte 130 der Achsen 120 kleiner ist als die Weite der Durchbrüche 128. Im übrigen ist der Durchmesser der Achsen 120 so gewählt, daß sich entlang der Achsen 120 zwischen den Gliederelementen 122 möglichst keine Stufen ergeben.

An den Enden 132 der Achsen 120 sind die Rollen 88 befestigt. Die Rollen 88 sind dabei über ein Profil 134 mit den Enden 132 der Achsen 120 verbunden, um ein Verkippen der Achsen 120 in den Schlitzen 84 der Behälter 2 zu verhindern.

Fig. 8 zeigt die beiden Glieder 118 gemäß Fig. 7 in einem Zustand, in dem jeweils das dritte Gliederelement 122 von rechts ausgesehen weggelassen wurde, und das von rechts aus gesehen vierte Gliederelemente 122 von mindestens einer Achse 120 gelöst wurde. Fig. 8 zeigt deutlich den entlang der Achse 120 alternierenden Durchmesser und Querschnitt der Achse 120. In den Bereichen 130 mit verringertem Querschnitt ist der Querschnitt hundeknochenförmig, während er in den übrigen Bereichen 136 nahezu kreisförmig ist.

Die Fig. 9 zeigt die Glieder 118 der Fig. 8 in einer Seitenansicht. Die Hundeknochenform der in den Durchbrüchen 128 liegenden Abschnitte der Achsen 120 ist im Querschnitt dargestellt.

Gemäß den Fig. 7 und 8 sind darüber hinaus an den den Stirnseiten 81 der Behälter 2 unmittelbar benachbarten Enden der Glieder 118 auf den Achse 120 Nasen 138 angeordnet. Die Nasen 138 sind fest mit der Achse 120 verbunden.

Die Funktion der Nasen ist folgende:

Aufgrund der festen Ausrichtung der Achse 120 relativ zu dem Behälter 2 über das passend zu dem Schlitz 84 ausgebildete Profil 134 wird sichergestellt, daß die Nasen 138 mit ihren Oberflächen 140 immer in einem 90°-Winkel zu den Seitenwänden 81 der Behälter stehen. Die Nasen 138 passen in parallel zu den Seitenwänden 82 der Behälter 2 auf den Innenseiten der Stirnwände 81 vorgesehene Rillen 160. So wird erreicht, daß die Lücken zwischen den Nasen 138 von den Vorsprüngen 162 zwischen den Rillen 160 geschlossen werden. Auf diese Weise wird erfolgreich verhindert, daß Zigaretten beim Auf- und Abbewegen des Bodens 66 in dem Behälter 2 zwischen der Innenseite 142 der Stirnwände 81 und den den Stirnwänden 81 benachbarten Gliedern 118 eingeklemmt werden.

Die Funktion des erfindungsgemäßen Verfahrens ist wie folgt:

Behälter 2 werden mit Hilfe der Zuführeinrichtung 14 der Befüllstrecke 6 zugeführt. Gleichzeitig werden Zigaretten in einem Massenstrom zwischen der unteren Begrenzung 28 und der oberen Begrenzung 30 der Zufördereinrichtung 10 der Befüllstrecke zugefördert. Unmittelbar am Beginn der Befüllstrecke 6 rasten Führungsstifte 98 eines zweiten, langsamer laufenden, als Zusammenführungsmittel 92 dienenden zweiten Förderbandes 94 in entsprechende Ausnehmungen 112 an der Unterseite 86 der Behälter 2 ein und bremsen die Behälter 2 somit gegenüber den nachfolgenden Behältern 2 ab. Auf diese Weise wird ein lückenlose Behälterreihe im Bereich der Befüllstrecke 6 gebildet. Die sich im wesentlichen im gleichen Richtungssinn mit den Behältern 2 bewegenden Zigaretten in dem Massenstrom der Zuführeinrichtung 10 können ohne Bildung von Lücken nahezu perfekt bienenwabenartig geschichtet in die Behälter 2 als Massenstrom eingefüllt werden, da während des Durchlaufens der Befüllstrecke 6 die Böden 66 der Behälter 2 mit Hilfe einer Zwangsführung 74 für die Böden 66 kontinuierlich entsprechend der aus dem Massenstrom aufzunehmenden Menge an Zigaretten abgesenkt werden, bis die Behälter 2 vollständig gefüllt sind.

## Patentansprüche

1. Verfahren zum Befüllen von Behältern (2) mit stabförmigen Artikeln der tabakverarbeitenden Industrie, mit den Schritten:
- die Behälter (2) werden einer Befüllstrecke (6) zugeführt,
- die Artikel werden der Befüllstrecke (6) zugefördert,
- die Behälter (2) werden während des Durchlaufens der Befüllstrecke (6) befüllt,
wobei die Artikel in einem kontinuierlichen Massenstrom in die Behälter (2) gefüllt werden,
**dadurch gekennzeichnet, dass** ein jeweils in dem einzelnen Behälter (2) verbleibender Boden (66) dieses Behälters (2) während des Durchlaufens der Befüllstrecke (6) relativ zum Behälter (2) abgesenkt wird.

2. Verfahren nach Anspruch 1,
wobei die Artikel in einem kontinuierlichen Massenstrom der Befüllstrecke (6) zugeführt werden.

3. Verfahren nach einem der vorstehenden Ansprüche, ,
wobei die Behälter (2) in einem im wesentlichen kontinuierlichen und/oder lückenlosen Behälterstrom die Befüllstrecke (6) durchlaufen.

4. Verfahren nach einem der vorstehenden Ansprüche,
wobei die Behälter (2) und die Artikel im wesentlichen stetig aufeinander zulaufend, bevorzugt in ihren Bewegungswegen einen spitzen Winkel von weniger als 40°, weiter bevorzugt einen spitzen Winkel von weniger als 30° einschließend, der Befüllstrecke (6) zugeführt werden.

5. Verfahren nach Anspruch 4,
wobei die Behälter (2) und die Artikel im wesentlichen im gleichen Richtungssinn der Befüllstrecke (6) zugeführt werden.

6. Verfahren nach einem der vorstehenden Ansprüche,
wobei der Boden (66) angepaßt an die aufzunehmende Menge an Artikeln aus dem Massenstrom abgesenkt wird.

7. Verfahren nach einem der vorstehenden Ansprüche,
wobei der Boden (66) kontinuierlich abgesenkt wird.

8. Verfahren nach einem der vorstehenden Ansprüche,
wobei der Boden (66) derart abgesenkt wird, daß sich ein kontinuierlicher Übergang zwischen der unteren Begrenzung (28) des Massenstromes und dem Boden (66) des Behälters (2) am Beginn (62) der Befüllstrecke (6) ergibt.

9. Verfahren nach einem der vorstehenden Ansprüche,
wobei der Boden (66) derart abgesenkt wird, daß sich ein gleichbleibender Abstand zwischen dem Boden (66) und der dem Boden (66) abgewandten Begrenzung (30) des Massenstromes während des Aufenthaltes der Befüllstrecke (6) ergibt.

10. Verfahren nach einem der vorstehenden Ansprüche,
wobei die Artikel queraxial zur Längsachse des Behälters (2) in den Behälter (2) gefüllt werden.

11. Verfahren nach einem der vorstehenden Ansprüche,
wobei das Verfahren zum Zwecke des Entleerens der Behälter (2) reversibel ist.

12. Vorrichtung zum Befüllen von Behältern mit stabförmigen Artikeln der tabakverarbeitenden Industrie,
mit einer Befüllstrecke (6) zum Befüllen der Behälter (2),
mit einer Zuführeinrichtung (14) zum Zuführen der Behälter (2) zu der Befüllstrecke (6),
mit einer Zufördereinrichtung (10) zum Zufördern der Artikel zu der Befüllstrecke (6), mit Mitteln (12) zum Befüllen der Behälter (2) mit Artikeln in einem kontinuierlichen Massenstrom,
**dadurch gekennzeichnet, dass** die Mittel (12) Absenkmittel (74) zum Absenken eines jeweils in dem einzelnen Behälter (2) verbleibenden Bodens (66) dieses Behälters (2) relativ zu diesem Behälter (2) umfassen.

13. Vorrichtung nach Anspruch 12,
wobei die Absenkmittel (74) im Bereich der Befüllstrecke (6) vorgesehen sind.

14. Vorrichtung nach einem der Ansprüche 12 oder 13,
wobei die Absenkmittel im Bereich der Befüllstrecke (6) eine Zwangsführung (74) für den Boden bilden.

15. Vorrichtung nach Anspruch 14,
wobei die Zwangsführung (74) seitlich der Befüllstrecke (6) angeordnete Führungen (76) zum Führen des Bodens (66) aufweist.

16. Vorrichtung nach Anspruch 15,
wobei die Führungen (76) am Anfang der Befüllstrecke (6) im wesentlichen fluchtend zu einer unteren Begrenzung (28) für die Artikel in der Zufördereinrichtung (10) ausgebildet sind.

17. Vorrichtung nach einem der Ansprüche 15 oder 16,
wobei die Führungen (76) im wesentlichen parallel zu einer der Befüllstrecke (6) abgewandten Begrenzung (30) für die Artikel in der Zufördereinrichtung (10) angeordnet sind.

18. Vorrichtung nach einem der Ansprüche 15 bis 17,
wobei die Führungen aus einander zugewandten U- oder L-förmigen Profilen (76) zum Aufnehmen entsprechender Führungsrollen (88) des Behälterbodens (66) bestehen.

19. Vorrichtung nach einem der Ansprüche 12 bis 18,
wobei die Mittel (12) Zusammenführmittel (92) zum Bilden einer lückenlosen Behälterreihe zumindest im Bereich der Befüllstrecke (6) umfassen.

20. Vorrichtung nach Anspruch 19,
wobei die Zusammenführmittel (92) ein zusätzlich zu einem An- und Abförderband (14) für die Behälter (2) zu und von der Befüllstrecke (6) vorgesehenes, die Behälter (2) zumindest im Bereich der Befüllstrecke (6) zwangsführendes zweites Förderband (94), welches bevorzugt gegenüber dem Zu- und Abförderband (14) mit geringerer Geschwindigkeit läuft, umfassen.

21. Vorrichtung nach einem der Ansprüche 12 bis 20,
wobei die Vorrichtung (1) zum Entleeren der Behälter (2) reversibel betreibbar ist.

22. Behälter zum Transportieren von stabförmigen Artikeln der tabakverarbeitenden Industrie, mit Seitenwänden (82) und Stirnseiten (81),
mit einem im Behälter (2) verbleibenden Boden (66),
wobei der Boden (66) mindestens abschnittsweise relativ zum Behälter (2) ungleichmäßig bewegbar ist,
wobei der Boden (66) aus mindestens zwei Gliedern (118) aufgebaut ist, die paarweise miteinander verbunden sind,
**dadurch gekennzeichnet, dass** der Boden (66) zwischen einer an ein oberes offenes Ende (80) des Behälters (2) angehobenen Stellung und einer an ein unteres Ende (86) des Behälters (2) abgesenkten Stellung bewegbar ist.

23. Behälter nach Anspruch 22,
wobei der Boden (66) zwischen einer ein maximales Fassungsvolumen des Behälters (2) erzeugenden Position und einer ein minimales Fassungsvolumen des Behälters (2) erzeugenden Position stufenlos auf- und abbewegbar ist.

24. Behälter nach einem der Ansprüche 22 oder 23,
wobei der Boden (66) immer eine stufenlose Bodenfläche bildend bewegbar ist.

25. Behälter nach Anspruch 24,
wobei der Boden (66) aus mindestens zwei, bevorzugt in Richtung der Längserstreckung des Bodens (66) hintereinander angeordneten, Gliedern (118) aufgebaut ist, die paarweise miteinander verbunden sind.

26. Behälter nach Anspruch 25,
wobei die Glieder (118) an ihren den Stirnseiten (81) des Behälters (2) zugewandten Enden auf Achsen (120) gelagert sind.

27. Behälter nach Anspruch 26,
wobei benachbarte Glieder (118) durch paarweise Lagerung auf einer gemeinsamen Achse (120) miteinander verbunden sind.

28. Behälter nach Anspruch 27,
wobei die Glieder (118) mit Spiel auf den Achsen (120) gelagert sind.

29. Behälter nach Anspruch 28,
wobei die Glieder (118) an ihren Enden die Achsen (120) umfassende Durchbrüche (128) derart aufweisen, daß die Durchmesser zumindest der in den Durchbrüchen (128) liegenden Abschnitte der Achsen (120) kleiner sind als die Weite der Durchbrüche (128).

30. Behälter nach Anspruch 29,
wobei die Abschnitte der Achsen (120) im Querschnitt hundeknochenförmig ausgebildet sind, um das Spiel zu ermöglichen aber ein Verdrehen der Achsen (120) in den Durchbrüchen (128) zu verhindern.

31. Behälter nach einem der Ansprüche 26 bis 30,
wobei die Enden der Achsen (120) ihrerseits in parallel zu den Stirnseiten (81) des Behälters (2) verlaufenden Schlitzen (84) geführt sind, die in den beiden breiteren Seitenwänden (82) des Behälters (2) vorgesehen sind.

32. Behälter nach Anspruch 31,
wobei die Enden der Achsen (120) durch die Schlitze (84) hindurch nach außerhalb des Behälters (2) ragen.

33. Behälter nach Anspruch 32,
wobei an den Enden der Achsen (120) Rollen (88) angebracht sind.

34. Behälter nach einem der Ansprüche 22 bis 33,
wobei der Behälter (2) im wesentlichen quaderförmig ist und der Boden (66) eine der beiden schmalen und längeren Seiten des Behälters (2) bildet.

35. Behälter nach Anspruch 34,
wobei der Behälter (2) an der dem Boden (66) gegenüberliegenden Seite offen ist, bevorzugt nur dort offen ist.

36. Behälter nach einem der Ansprüche 22 bis 35,
wobei der Boden (66) flexibel ist.

37. Behälter nach Anspruch 25 und nach einem der Ansprüche 22 bis 24 und 26 bis 36,
wobei der Boden (66), insbesondere die einzelnen Glieder (118), in Längsrichtung elastisch ist.

38. Behälter nach einem der Ansprüche 22 bis 37,
wobei die Glieder (118) aus mindestens zwei parallelen, in Längsrichtung des Bodens (66) verlaufenden und beabstandet angeordneten stangenförmigen Profilen (122) bestehen.

39. Behälter nach Anspruch 38,
wobei die den Stirnseiten des Behälters (2) benachbarten Achsen (120) zwischen den stangenförmigen Profilen (122) in parallel verlaufenden und rillenförmigen Ausnehmungen in den Stirnseiten (81) des Behälters (2) beim Auf- und Abbewegen des Bodens (66) laufende Nasen (138) tragen.

## Claims

1. Method for filling containers (2) with rod-shaped articles of the tobacco-processing industry, comprising the steps:
- the containers (2) are conveyed to a filling segment (6),
- the articles are supplied to the filling segment (6),
- the containers (2) are filled as they pass through the filling segment (6),
wherein the articles are filled into the
containers (2) in a continuous mass flow, **characterized in that** a base (66) of the container (2) which remains, respectively, in this individual container (2) is lowered relative to the container (2) during the passage through the filling segment (6).

2. Method according to Claim 1,
wherein the articles are supplied to the filling segment (6) in a continuous mass stream.

3. Method according to either one of the preceding claims,
wherein the containers (2) pass through the filling segment (6) in a substantially continuous and/or uninterrupted container stream.

4. Method according to any one of the preceding claims,
wherein the containers (2) and the articles are supplied to the filling segment(6) by being fed towards one another in a substantially continuous manner, preferably enclosing in their motion paths an acute angle of less than 40°, furthermore preferably an acute angle of less than 30°.

5. Method according to Claim 4,
wherein the containers (2) and the articles are supplied to the filling segment (6) in substantially the same direction.

6. Method according to any one of the preceding claims,
wherein the base (66) is lowered in accordance with the quantity of articles from the mass flow that is to be received.

7. Method according to any one of the preceding claims,
wherein the base (66) is lowered continuously.

8. Method according to any one of the preceding claims,
wherein the base (66) is lowered in such a way that a continuous transition between the lower limit (28) of the mass flow and the base (66) of the container (2) is produced at the start (62) of the filling segment (6).

9. Method according to any one of the preceding claims,
wherein the base (66) is lowered in such a way that, during the occupation of the filling segment (6), a constant distance is produced between the base (66) and the limit (30) of the mass flow that faces away from the base (66).

10. Method according to any one of the preceding claims,
wherein the articles are filled into the container (2) at right angles to the longitudinal axis of the container (2).

11. Method according to any one of the preceding claims,
wherein the method is reversible for the purpose of emptying the containers (2).

12. Apparatus for filling containers with rod-shaped articles of the tobacco-processing industry, said apparatus comprising:
a filling segment (6) for filling the containers (2);
a conveying device (14) for conveying the containers (2) to the filling segment (6);
a supplying device (10) for supplying the articles to the filling segment (6);
means (12) for filling the containers (2) with articles in a continuous mass flow,
**characterized in that** the means (12) comprise lowering means (74) for lowering, relative to the container (2), a base (66) of the container (2) which remains, respectively, in this individual container (2).

13. Apparatus according to Claim 12,
wherein the lowering means (74) are provided in the region of the filling segment (6).

14. Apparatus according to either of Claims 12 or 13,
wherein the lowering means constitute a positive guide (74) for the base in the region of the filling segment (6).

15. Apparatus according to Claim 14,
wherein the positive guide (74) has guides (76), disposed at the side of the filling segment (6), for the purpose of guiding the base (66).

16. Apparatus according to Claim 15,
wherein, at the start of the filling segment (6), the guides (76) are realized such that they are substantially in alignment with a lower limit (28) for the articles in the supplying device (10).

17. Apparatus according to either of Claims 15 or 16,
wherein the guides (76) are disposed substantially parallel to a limit (30) for the articles in the supplying device (10), said limit (30) facing away from the filling segment (6).

18. Apparatus according to any one of Claims 15 to 17,
wherein the guides consist of mutually facing U-shaped or L-shaped profiles (76) for receiving corresponding guide rollers (88) of the container base (66).

19. Apparatus according to any one of Claims 12 to 18,
wherein the means (12) comprise concentrating means (92) for forming an uninterrupted series of containers, at least in the region of the filling segment (6).

20. Apparatus according to Claim 19,
wherein the concentrating means (92) comprise, provided in addition to a delivery and removal conveyor belt (14) by which the containers (2) are delivered to and removed from the filling segment (6), a second conveyor belt (94) which positively guides the containers (2), at least in the region of the filling segment (6), and which preferably runs at a slower speed than the delivery and removal conveyor belt (14).

21. Apparatus according to any one of Claims 12 to 20,
wherein the apparatus (1) can be operated in reverse for the purpose of emptying the containers (2).

22. Container for transporting rod-shaped articles of the tobacco-processing industry, said container comprising side walls (82) and end faces (81), and comprising a base (66) which remains in the container (2),
wherein the base (66) can be moved in a non-constant manner, at least in portions, relative to the container (2),
wherein the base (66) is constructed from at least two members (118), which are connected to each other in pairs,
**characterized in that** the base (66) can be moved between a raised position at an upper, open end (80) of the container (2) and a lowered position at a lower end (86) of the container (2).

23. Container according to Claim 22,
wherein the base (66) can be moved steplessly up and down between a position which produces a maximum capacity of the container (2) and a position which creates a minimum capacity of the container (2).

24. Container according to either of Claims 22 or 23,
wherein the base (66) can be moved such that a stepless base surface is always formed.

25. Container according to Claim 24,
wherein the base (66) is constructed from at least two members (118), which are preferably disposed in series in the direction of the longitudinal extent of the base (66), and which are connected to each other in pairs.

26. Container according to Claim 25,
wherein the members (118) are mounted on axles (120) at their ends facing towards the end faces (81) of the container (2).

27. Container according to Claim 26,
wherein adjacent members (118) are connected to each other through pair-wise mounting on a common axle (120).

28. Container according to Claim 27,
wherein the members (118) are mounted on the axles (120) with play.

29. Container according to Claim 28,
wherein the members (118) have, at their ends, through-holes (128) which encompass the axles (120) in such a way that the diameters of at least those portions of the axles (120) that are located in the through-holes (128) are smaller than the width of the through-holes (128).

30. Container according to Claim 29,
wherein the portions of the axles (120) are dog-bone shaped in cross-section in order to provide for the play, but to prevent turning of the axles (120) in the through-holes (128).

31. Container according to any one of Claims 26 to 30,
wherein the ends of the axles (120), in turn, are guided in slots (84) which run parallel to the end faces (81) of the container (2) and which are provided in the two broader side walls (82) of the container (2).

32. Container according to Claim 31,
wherein the ends of the axles (120) project through the slots (84) to the outside of the container (2).

33. Container according to Claim 32,
wherein rollers (88) are attached to the ends of the axles (120).

34. Container according to any one of Claims 22 to 33,
wherein the container (2) is substantially rectangular and the base (66) constitutes one of the two narrow and longer sides of the container (2).

35. Container according to Claim 34,
wherein the container (2) is open on the side opposite the base (66), preferably being open only on that side.

36. Container according to any one of Claims 22 to 35,
wherein the base (66) is flexible.

37. Container according to Claim 25 and according to any one of Claims 22 to 24 and 26 to 36,
wherein the base (66), in particular the individual members (118), is elastic in the longitudinal direction.

38. Container according to any one of Claims 22 to 37,
wherein the members (118) consist of at least two parallel, bar-shaped profiles (122) which extend in the longitudinal direction of the base (66) and which are disposed with a separation.

39. Container according to Claim 38,
wherein the axles (120) adjacent to the end faces of the container (2) carry, between the bar-shaped profiles (122), lugs (138) which, as the base (66) moves upwards and downwards, run in parallel, groove-shaped recesses in the end faces (81) of the container (2).

## Revendications

1. Procédé pour remplir des récipients (2) d'articles en forme de tige de l'industrie de transformation du tabac, comprenant les étapes suivantes:
les récipients (2) sont amenés à une voie de remplissage (6),
les articles sont acheminés jusqu'à la voie de remplissage (6),
les récipients (2) sont remplis pendant le parcours de la voie de remplissage (6),
les articles étant alors introduits dans les récipients (2), pour les remplir, en un flux massique continu,
**caractérisé en ce que** sur chaque récipient (2), un fond (66) respectif de ce dernier, qui demeure dans le récipient (2) isolé, est abaissé par rapport au récipient (2) pendant le parcours de la voie de remplissage (6).

2. Procédé selon la revendication 1,
selon lequel les articles sont amenés en un flux massique continu à la voie de remplissage (6).

3. Procédé selon l'une des revendications précédentes,
selon lequel les récipients (2) parcourent la voie de remplissage (6) en un flux de récipients sensiblement continu et/ou sans vides de séparation.

4. Procédé selon l'une des revendications précédentes,
selon lequel les récipients (2) et les articles sont amenés à la voie de remplissage (6) en convergeant les uns vers les autres d'une façon sensiblement continuelle, de préférence en formant, dans leurs trajets de déplacement, un angle aigu de moins de 40°, d'une façon encore plus préférée un angle aigu de moins de 30°.

5. Procédé selon la revendication 4,
selon lequel les récipients (2) et les articles sont amenés à la voie de remplissage (6) sensiblement dans le même sens directionnel.

6. Procédé selon l'une des revendications précédentes,
selon lequel le fond (66) est abaissé dans une mesure adaptée à la quantité d'articles devant être reçue du flux massique.

7. Procédé selon l'une des revendications précédentes,
selon lequel le fond (66) est abaissé d'une façon continue.

8. Procédé selon l'une des revendications précédentes,
selon lequel le fond (66) est abaissé d'une manière telle, qu'une transition continue s'établisse entre la délimitation inférieure (28) du flux massique et le fond (66) du récipient (2), au début (62) de la voie de remplissage (6).

9. Procédé selon l'une des revendications précédentes,
selon lequel le fond (66) est abaissé d'une manière telle, qu'un espacement constant s'établisse entre le fond (66) et la délimitation (30) du flux massique, tournée à l'opposé du fond (66), pendant l'arrêt de la voie de remplissage (6).

10. Procédé selon l'une des revendications précédentes,
selon lequel les articles sont introduits dans le récipient (2), pour le remplir, suivant une direction transversale à l'axe longitudinal du récipient (2).

11. Procédé selon l'une des revendications précédentes,
ce procédé étant réversible en vue du vidage des récipients (2).

12. Installation pour remplir des récipients d'articles en forme de tige
de l'industrie de transformation du tabac, comportant
une voie de remplissage (6) pour le remplissage des récipients (2),
un dispositif d'amenée (14) pour amener les récipients (2) à la voie de remplissage (6),
un dispositif d'acheminement (10) pour acheminer les articles jusqu'à la voie de remplissage (6), avec des moyens (12) pour remplir les récipients (2) d'articles en un flux massique continu,
**caractérisée en ce que** les moyens (12) comprennent des moyens d'abaissement (74) pour, sur chaque récipient (2), abaisser, par rapport à ce dernier, un fond (66) respectif, qui demeure dans le récipient (2) isolé.

13. Installation selon la revendication 12,
dans laquelle les moyens d'abaissement (74) sont prévus dans la région de la voie de remplissage (6).

14. Installation selon l'une des revendications 12 ou 13,
dans laquelle les moyens d'abaissement forment, dans la région de la voie de remplissage (6), une structure de guidage forcé (74) pour le fond.

15. Installation selon la revendication 14,
dans laquelle la structure de guidage forcé (74) présente des guides (76) destinés à guider le fond (66), qui sont disposés sur le côté de la voie de remplissage (6).

16. Installation selon la revendication 15,
dans laquelle les guides (76) sont, au commencement de la voie de remplissage (6), réalisés sensiblement dans l'alignement d'une délimitation inférieure (28) pour les articles présents dans le dispositif d'acheminement (10).

17. Installation selon l'une des revendications 15 ou 16,
dans laquelle les guides (76) sont positionnés de façon à être sensiblement parallèles à une délimitation (30), tournée à l'opposé de la voie de remplissage (6), pour les articles présents dans le dispositif d'acheminement (10).

18. Installation selon l'une des revendications 15 à 17,
dans laquelle les guides sont constitués de profilés (76) en forme de U ou en forme de L tournés l'un vers l'autre, qui sont destinés à recevoir des galets de guidage (88) correspondants du fond (66) des récipients.

19. Installation selon l'une des revendications 12 à 18,
dans laquelle les moyens (12) comprennent des moyens de regroupement (92) destinés à former une suite de récipients sans vides de séparation, au moins dans la région de la voie de remplissage (6).

20. Installation selon la revendication 19,
dans laquelle les moyens de regroupement (92) comprennent, prévue en plus d'une bande transporteuse (14) d'amenée et d'évacuation des récipients (2) à et de la voie de remplissage (6), une deuxième bande transporteuse (94) qui assure un guidage forcé des récipients (2), au moins dans la région de la voie de remplissage (6), et qui, de préférence, par rapport à la bande transporteuse (14) d'amenée et d'évacuation, circule à une vitesse plus faible.

21. Installation selon l'une des revendications 12 à 20,
dans laquelle l'installation (1) est d'un fonctionnement réversible en vue du vidage des récipients (2).

22. Récipient pour le transport d'articles en forme de tige de l'industrie de transformation du tabac, comportant des parois latérales (82) et des faces frontales (81), ainsi qu'un fond (66) demeurant dans le récipient (2),
le fond (66) étant déplaçable de façon non uniforme, au moins par tronçons, relativement au récipient (2),
le fond (66) étant constitué d'au moins deux éléments (118), qui sont reliés l'un à l'autre par paires,
**caractérisé en ce que** le fond (66) est déplaçable entre une position relevée à une extrémité supérieure ouverte (80) du récipient (2) et une position abaissée à une extrémité inférieure (86) du récipient (2).

23. Récipient selon la revendication 22,
dans lequel le fond (66) est déplaçable vers le haut et vers le bas, de façon continue, entre un positionnement engendrant un volume de contenance maximal du récipient (2) et un positionnement engendrant un volume de contenance minimal du récipient (2).

24. Récipient selon l'une des revendications 22 ou 23,
dans lequel le fond (66) est déplaçable en formant en permanence une surface de fond continue.

25. Récipient selon la revendication 24,
dans lequel le fond (66) est constitué d'au moins deux éléments (118) qui sont, de préférence, disposés l'un à la suite de l'autre dans la direction de la dimension d'extension longitudinale du fond (66) et qui sont reliés l'un à l'autre par paires.

26. Récipient selon la revendication 25,
dans lequel les éléments (118) sont montés sur des axes (120) à leurs extrémités tournées vers les faces frontales (81) du récipient (2).

27. Récipient selon la revendication 26,
dans lequel des éléments adjacents (118) sont reliés l'un à l'autre par montage par paires sur un axe commun (120).

28. Récipient selon la revendication 27,
dans lequel les éléments (118) sont montés avec du jeu sur les axes (120).

29. Récipient selon la revendication 28,
dans lequel les éléments (118) présentent, à leurs extrémités, des perçages (128) embrassant les axes (120) d'une manière telle, que les diamètres d'au moins les tronçons des axes (120) se trouvant dans les perçages (128), sont plus petits que la largeur intérieure des perçages (128).

30. Récipient selon la revendication 29,
dans lequel les tronçons des axes (120) sont dotés, en coupe transversale, d'une forme en os de chien, afin d'autoriser le jeu, tout en empêchant une rotation des axes (120) dans les perçages (128).

31. Récipient selon l'une des revendications 26 à 30,
dans lequel les extrémités des axes (120) sont, pour leur part, guidées dans des fentes (84) s'étendant parallèlement aux faces frontales (81) du récipient (2), fentes qui sont prévues dans les deux larges parois latérales (82) du récipient (2).

32. Récipient selon la revendication 31,
dans lequel les extrémités des axes (120) font saillie vers l'extérieur du récipient (2) à travers les fentes (84).

33. Récipient selon la revendication 32,
dans lequel des galets (88) sont adaptés aux extrémités des axes (120).

34. Récipient selon l'une des revendications 22 à 33,
dans lequel le récipient (2) est d'une forme sensiblement parallélépipédique et le fond (66) constitue l'une des deux faces étroites et de plus grande longueur du récipient (2).

35. Récipient selon la revendication 34,
dans lequel le récipient (2) est ouvert au niveau de la face opposée au fond (66) et, de préférence, n'est ouvert qu'en cet endroit.

36. Récipient selon l'une des revendications 22 à 35,
dans lequel le fond (66) est flexible.

37. Récipient selon la revendication 25 et selon l'une des revendications 22 à 24 et 26 à 36,
dans lequel le fond (66), en particulier chacun des éléments individuels (118), est élastique en direction longitudinale.

38. Récipient selon l'une des revendications 22 à 37,
dans lequel les éléments (118) se composent d'au moins deux profilés (122) parallèles, en forme de bâtonnet, s'étendant dans la direction longitudinale du fond (66) et disposés suivant un espacement mutuel.

39. Récipient selon la revendication 38,
dans lequel les axes (120) adjacents aux faces frontales du récipient (2), portent, entre les profilés (122) en forme de bâtonnet, des ergots (138) circulant, lors du déplacement vers le haut et vers le bas du fond (66), dans des évidements en forme de rainure et d'orientations parallèles, pratiqués dans les faces frontales (81) du récipient (2).
